# EUROPÄISCHE PATENTSCHRIFT

(11) **EP 0 076 450 B1**
(45) Veröffentlichungstag und Bekanntmachung des Hinweises auf die Patenterteilung: **27.05.1987**
(21) Anmeldenummer: 82108915.8
(22) Anmeldetag: 27.09.1982
(51) Int. Cl.: H01H 13/60

(54) **Elektrischer Drucktastenschalter**
Electric press-button switch
Interrupteur électrique à bouton-poussoir

(30) Priorität: 02.10.1981 DE 3139284
(43) Veröffentlichungstag der Anmeldung: 13.04.1983
(73) Patentinhaber: BROWN, BOVERI & CIE Aktiengesellschaft, 68309 Mannheim (DE)
(72) Erfinder: Eberwein, Helmut, D-5880 Lüdenscheid (DE); Maekler, Klaus, D-5885 Schalksmühle (DE)
(74) Vertreter: Kempe, Wolfgang, Dr.

## Beschreibung

Die Erfindung bezieht sich auf einen elektrischen Drucktastenschalter mit einer Kontaktwippe, die an einem ortsfesten Kontaktteil schwenkbar gelagert und durch ein Federglied in ihren bistabilen Lagen gehalten ist und die mittels an ihr vom Schwenklager in symmetrischem Abstand schwenkbar gelagerter, etwa senkrecht abstehender, selbstfedernder Schaltstößel durch eine an den freien Enden der Schaltstößel mit einer Schaltkulisse angreifende, unter der Wirkung einer Rückführkraft stehende Drucktaste umschaltbar ist.

Bei der Ausbildung mehrpoliger Schalter ist es wichtig, daß ein synchron ablaufender Schaltvorgang der Umschaltkontakte gewährleistet werden kann. Bei bekannten Einrichtungen der eingangs beschriebenen Art, bei denen mehrere Kontaktwippen über an diesen angeordnete Schaltstößel durch eine gemeinsame Drucktaste betätigt werden, kann eine gemeinsame Umschaltung der Kontaktwippen nur durch eine äußerst genaue Parallelführung der Drucktaste erreicht werden (DE-A-25 33 307). Aufgrund in der Fertigung auftretender Toleranzen ist jedoch. eine zuverlässige synchrone Umschaltung solcher Kontaktsysteme nicht immer gewährleistet. Im übringen ist auch die bekannte Einrichtung hinsichlich der Anordnung von zwei doppelschenklig ausgeführten Schaltstößeln in Verbindung mit einem Gegenhebel an der Kontaktwippe äußerst aufwendig und kompliziert.

Aufgabe der Erfindung ist es, einen elektrischen Drucktastenschalter .der im Oberbegriff des Anspruchs 1 genannten Art für die Anwendung von zwei oder mehreren Kontaktwippen, die durch eine gemeinsame Drucktaste geschaltet werden sollen, derart zu verbessern, daß mit wenigen Mittelm eine zuverlässige, zwangsweise gemeinsame Umschaltung der Kontaktwippen gewährleistet werden kann. Dabei sollen die Kontaktwippen voneinander derart unabhängig sein, daß sie sich in der jeweiligen Kontaktgabe nicht gegenseitig stören.

Erfindungsgemäß wird dies dadurch gelöst, daß zur Kupplung der Kontaktwippe mit mindestens einer weiteren Kontaktwippe je Kontaktwippe ein Mitnehmer aus Isolierstoff formschlüssig mit dieser verbunden vorgesehen ist, dem ein Kupplungsansatz angeformt ist zu einer zwangsweisen Mitnahme des benachbarten Mitnehmers.

Es ist hierdurch ermöglicht, daß bei einer Schaltbetätigung ein synchrones Umschalten der Kontakte gewährleistet ist, wobei in der jeweiligen Einschaltlage jedoch die Kontaktwippen jeweils voneinander unabhängig sein sollen.

Nach weiterer Ausgestaltung ist der Mitnehmer mittels Rastansätzen an der Kontaktwippe befestigt.

Nach einer weiteren Ausgestaltung der Erfindung greifen die Kupplungsansätze der Mitnehmer klauenartig ineinander derart, daß jeder Kupplungsansatz seitlich der durch das Schwenklager der Kontaktwippe gebildeten Symmetrieachse liegt wobei ein Fortsatz des Kupplungsansatzes eine Stufe des Kupplungsansatzes des benachbarten Mitnehmers übergreift.

Weiterhin weist der Übergriff von Fortsatz und Stufe einen Luftspalt auf.

Schließlich ist die Erfindung noch derart ausgestaltet, daß der Kupplungsansatz mit einer Aufnahme für die Halterung des selbstfedernden Schaltstößels versehen ist.

Der Drucktastenschalter nach der Erfindung ist in der Zeichnung an einem Ausführungsbeispiel dargestellt. Es zeigt:
Fig. 1 den Schalter in einer Seitenansicht in geöffnetem Zustand, teilweise im Schnitt,
Fig. 2 eine Oberansicht des Schalters,
Fig. 3 eine Draufsicht auf zwei Kontaktwippen mit daran befestigten Mitnehmern,
Fig. 4 eine Schnittdarstellung durch die Kupplungsansätze der Mitnehmer gemäß Schnittlinie IV-IV der Fig. 3 und
Fig. 5 eine Stirnansicht der Kontaktwippen mit daran befestigten Mitnehmern.

In einem Schaltergehäuse 1 sind in der unteren Seitenwand ortsfeste Kontaktteile 2 und 3 befestigt. Der ortsfeste Kontaktteil 2 dient dabei als Schwenklager für eine an ihm mittels einer Feder 5 gehaltenen Kontaktwippe 4. Die Kontaktwippe 4 wird mittels einer Drucktaste 6, die in dem Gehäuse 1 längsverschieblich geführt ist, über Schaltstößel 16 in ihre bistabilen Lagen geschaltet. Dabei ist die Drucktaste 6 mittels im Gehäuse 1 gelagerter Rückführfedern 7 jeweils in ihre Ausgangslage rückführbar.

Für eine Kupplung mehrerer nebeneinander liegender Kontaktwippen 4, 4' ist an jeder dieser Kontaktwippen 4, 4' ein Mitnehmer 8, 8' befestigt. Wie aus Fig. 1 ersichtlich, wird dieser Mitnehmer 8 mittels Rastansätzen 9 innerhalb von Durchbrüchen 10 an den Kontaktwippen 4 formschlüssig gehalten.

Wie insbesondere aus den Fig. 3 bis 5 ersichtlich, ist dem Mitnehmer 8, 8' ein in Richtung der benachbarten Kontaktwippe 4 bzw. 4' weisender Kupplungsansatz 11 bzw. 11' angeformt. Die Kupplungsansätze 11, 11' der benachbarten Mitnehmer 8, 8' greifen klauenartig ineinander. Dabei liegt jeder Kupplungsansatz 11, 11' seitlich der durch das Schwenklager der Kontaktwippe 4 bzw. 4' gebildeten Symmetrieachse 14. In dem dargestallten Beispiel besitzt jeder Kupplungsansatz 11 bzw. 11' einen Fortsatz 12 bzw. 12', der den gegenüberliegenden Kupplungsansatz 11 bzw. 11' jeweils an einer Stufe 13, 13' übergreift. Zum Ausgleich von Toleranzen zwischen den jeweiligen Kontaktbahnen weist der Übergriff von Fortsatz 12 bzw. 12' und Stufe 13 bzw. 13' einen Luftspalt 17 auf.

Jeder Kupplungsansatz 11, 11' ist noch mit einer Aufnahme 15 bzw. 15' für die Halterung je eines selbstfedernden Schaltstößels 16 versehen. Diese Aufnahme 15, 15' besteht aus einer zur Drucktaste 6 hin offenen Tasche, in die der Schaltstößel 16, der dreifingerig ausgeführt ist, mit seinen Fingern eingeführt wird. Der mittlere Finger des Schaltstößels ist an seinem freien Ende aus der Ebene des Schaltstößels 16 dachförmig ausgebogen und durchgreift einen Durchbruch der Tasche wobei er hinter einer Kante des Durchbruchs zur Anlage gelangt und die äußeren Finger gegen eine Seitenwand der Tasche drückt. Dabei liegen die vorderen Stirnkanten der äußeren Finger am Boden der Tasche auf und bilden hier ein Schwenklager bei Betätigung des Schaltstößels 16 durch die Drucktaste 6. Dadurch, daß die Schaltstößei 16 jeweils in den Kupplungsansätzen 11 bzw. 11' eingesetzt sind, wird für das Schaltsystem mit zwei Kontaktwippen 4,4' nur ein paar Schaltstößel 16 benötigt.

Die Montage der Kontaktwippen 4, 4' mit den daran befestigten Mitnehmern 8, 8' mit Schaltstößel 16 in das Gehäuse 1 ist auch äußerst einfach. Dabei kann das Gehäuse 1 grundsätzlich eine unterschiedliche Ausgestaltung haben. Z. B. kann es topfförmig ausgeführt sein, wobei die ortsfesten Kontaktteile 2 und 3 und die Kontaktwippen 4 jeweils von oben in den Topt des Gehäuses 1 eingeführt werden können. Bei dem dargestellten Beispiel ist das Gehäuse 1 so ausgebildet, daß es seitlich offen ist und gewissermaßen einen Rahmen darstellt, in dessen obere Wand in einen Durchbruch die Drucktaste 6 einsetzbar ist und is dessen untere Wand von beiden Seiten die ortsfesten Kontaktteile 2 und 3 in Nischen eingelagert werden können. Ebenso werden die Kontaktwippen 4 bzw. 4' mit den daran befestigten Mitnehmern 8, 8' und den in diese eingesetzten Schaltstößel 16 von den offenen Seiten in das Gehäuse eingeführt. Dabei werden die Kupplungsansätze 11 bzw. 11' ineinandergreifend zusammengesteckt. Anschließend werden beide Seiten durch gleichförmige Isolierstoffplatten abgedeckt, die nach Befestigung an dem Gehäuse 1 die gesamte Schaltmechanik gegen äußere Einflüsse schützen und zuverlässig und fest lagern.

Für die Kupplung von mehr als zwei nebeneinander liegenden Kontaktwippen 4 können an den mittleren Kontaktwippen 4 Mitnehmer 8 vorgesehen werden mit zwei Kupplungsansätzen 11, die jedoch diagonal versetzt gegenüberliegend an dem Mitnehmer 8 angeformt sind, so daß diese wie in dem dargestellten Beispiel klauenartig ineinander greifen.

## Patentansprüche

1. Elektrischer Drucktastenschalter mit einer Kontaktwippe (4), die an einem ortsfesten Kontaktteil (2) schwenkbar gelagert und durch ein Federglied (5) in ihren bistabilen Lagen gehalten ist und die mittels an ihr vom Schwenklager in symmetrischem Abstant schwenkbar gelagerter, etwa senkrecht abstehender, selbstfedernder Schaltstößel (16) durch eine an den freien Enden der Schaltstößel (16) mit einer Schaltkulisse angreifende, unter der Wirkung einer Rückführkraft stehende Drucktaste (6) umschaltbar ist, dadurch gekennzeichnet, daß zur Kupplung der Kontaktwippe (4) mit mindestens einer weiteren Kontaktwippe (4') je Kontaktwippe (4, 4') ein Mitnehmer (8, 8') aus Isolierstoff formschlüssig mit dieser verbunden ist zu einer zwangweisen Mitnahme des benachbarten Mitnehmers (8, 8')

2. - Elektrischer Drucktastenschalter nach Anspruch 1, dadurch gekennzeichnet, daß der Mitnehmer (8, 8') mittels Rastansätzen (9. 9') an der Kontaktwippe (4, 4') befestigt ist.

3. Elektrischer Drucktastenschalter nach Anspruch 1 oder 2, dadurch gekennzeichnet, daß Kupplungsansätze (11, 11') der Mitnehmer (8, 8') klauenartig ineinandergreifen, derart, daß jeder Kupplungsansatz (11, 11') seitlich der durch das Schwenklager der Kontaktwippe (4, 4') gebildeten Symmetrieachse (14) liegt, wobei ein Fortsatz (12, 12') des Kupplungsansatzes (11, 11'; eine Stufe (13, 13') des Kupplungsansatzes (11, 11') des benachbarten Mitnehmers (8, 8') übergreift.

4. Elektrischer Drucktastenschalter nach Anspruch 3, dadurch gekennzeichent, daß der Übergriff von Fortsatz (12, 12') und Stufe (13, 13') einen Luftspalt (17) aufweist.

5. Elektrischer Drucktastenschalter nach einem der Ansprüche 1 bis 4, dadurch gekennzeichnet, daß der Kupplungsansatz (11, 11') mit einer Aufnahme (15, 15') für die Halterung des selbstfedernden. Schaltstößels (16) versehen ist.

## Revendications

1. Commutateur électrique à bouton-poussoir, avec une bascule de contact (4) montée à pivotement sur une pièce de contact fixe (2) et maintenue à ses positions bistables par un organe élastique (5), cette bascule de contact pouvant, au moyen de poussoirs de commutation déformables élastiquement (16), montés sur elle avec possibilité de pivotement, en étant espacés symétriquement du palier de basculement et formant saillie à peu près perpendiculeairement sur elle, être manoeuvrée par un bouton-poussoir (6) qui attaque les extrémités libres des poussoirs de commutation (16) par une coulisse de commande et qui est soumis à l'action d'une force de rappel, caractérisé par le fait que, pour coupler la bascule de contact (4) à au moins une autre bascule de contact (4'), chacune d'elles (4, 4') est liée, par conjugaison de formes, à un entraîneur (8, 8') en matière isolante, pour réaliser un entraînement forcé de l'entraîneur voisin (8, 8')

2. Commutateur électrique à bouton-poussoir selon revendication 1, caractérisé par le fait que l'entraîneur (8, 8') est fixé à la bascule de contact (4,4') au moyen de saillants de verrouillage (9,9').

3. Commutateur électrique à bouton-poussoir selon revendication 1 ou 2, caractérisé par le fait que des saillants d'acouplement (11, 11') des entraîneurs (8, 8') viennent mutuellement en prise, à la manière de griffes, de façon que chaque saillant d'accouplement (11, 11') soit situé latéralement par rapport à l'axe de symétrie (14) formé par le palier de basculement de la bascule de contact (4, 4'), un prolongement (12, 12') du saillant d'accouplement (11, 11') chevauchant un épaulement (13, 13') du saillant d'accouplement (11, 11') de l'entraîneur voisin (8, 8').

4. Commutateur électrique à bouton-poussoir selon revendication 3, caractérisé par le fait que le prolongement (12, 12') chevauche l'épaulement (13, 13') en laissant subsister un interstice (17).

5. Commutateur électrique à bouton-poussoir selon l'une des revendications 1 à 4, caractérisé par le fait que le saillant d'accouplement (11, 11') est muni d'un logement (15,15') pour maintenir le poussoir déformable élastiquement (16).

## Claims

1. Electrical pressbutton switch with a contact rocker (4) which is mounted pivotably on a fixed contact part (2) and is held in its bistable positions by a spring member (5) and which, by means of intrinsically resilient switch tappets (16) pivotably mounted on it at a symmetrical distance from the pivot bearing and projecting approximately perpendicularly, can be changed over by a pressbutton (6) which engages on the free ends of the switch tappets (16) by means of a switching link and which is under the effect of a restoring force, characterized in that, to couple the contact rocker (4) to at least one further contact rocker (4'), for each contact rocker (4, 4') an engaging device (8, 8') made of insulating material is connected positively to it for a forced take-up of the adjacent engaging device (8, 8').

2. Electrical pressbutton switch according to Claim 1, characterized in that the engaging device (8, 8') is fastened to the contact rocker (4, 4') by means of locking extensions (9, 9').

3. Electrical pressbutton switch according to Claim 1 or 2, characterized in that coupling extensions (11, 11') of the engaging devices (8, 8') engage in one another in a claw-like manner, in such a way that each coupling extension (11, 11') is located laterally relative to the axis of symmetry (14) formed by the pivot bearing of the contact rocker (4, 4'), and continuation (12, 12') of the coupling extension (11, 11') overlaps a step (13, 13') of the coupling extension (11, 11') of the adjacent engaging device (8, 8').

4. Electrical pressbutton switch according to Claim 3, characterized in that an air gap (17) is formed at the overloap of the continuation (12, 12') and the step (13, 13').

5. Electrical pressbutton switch according to one of Claims 1 to 4, characterized in that the coupling extension (11, 11') is provided with a receptacle (15, 15') for the retention of the intrinsically resilient switch tappet (16).
